# EUROPÄISCHE PATENTSCHRIFT

(11) **EP 0 508 509 B1**
(45) Veröffentlichungstag und Bekanntmachung des Hinweises auf die Patenterteilung: **24.08.1994**
(21) Anmeldenummer: 92200725.7
(22) Anmeldetag: 13.03.1992
(51) Int. Cl.: B03C 3/68

(54) **Verfahren zur Bestimmung der optimalen Anzahl von Durchschlägen pro Zeiteinheit Dsn in einem elektrostatischen Abscheider**
Method for determining the optimal number of discharges per time unit Dsn in an electrostatic precipitator
Méthode pour déterminer le nombre optimal de décharge par unité de temps Dsn dans un séparateur électrostatique

(30) Priorität: 10.04.1991 DE 4111673
(43) Veröffentlichungstag der Anmeldung: 14.10.1992
(73) Patentinhaber: METALLGESELLSCHAFT Aktiengesellschaft, 60015 Frankfurt (DE)
(72) Erfinder: Hundertmark, Ralph, W-8752 Waldaschaff (DE); Böcker, Heinrich, W-4420 Coesfeld (DE); Schummer, Helmut, W-6056 Heusenstamm (DE)

(56) Entgegenhaltungen:
- EP-A- 0 184 922
- DE-B- 1 080 979
- DE-B- 1 154 076
- DE-B- 1 199 240
- GB-A- 956 783
- GB-A- 981 147

## Beschreibung

Die Erfindung bezieht sich auf ein verfahren zur Bestimmung der optimalen Anzahl von Durchschlägen pro Zeiteinheit Dsₙ in einem elektrostatischen Abscheider.

Verfahren zur Optimierung der Abscheidung von Schadstoffen in elektrostatischen Abscheidern sind bekannt. In der GB-A-981147 wird ein Verfahren zur automatischen Spannungskontrolle in einem elektrostatischen Abscheider beschrieben, bei dem eine kontinuierliche Messung des Spannungsverlaufs während des Betriebs durchgeführt wird und laufend eine Berechnung der Spannungsdifferenz zwischen der jeweiligen Durchschlagsspannung und der sich tatsächlich einstellenden Spannung erfolgt. Die so ermittelte Spannungsdifferenz wird mit einer vorgegebenen Spannungsdifferenz verglichen. Ist die vorgegebene Spannungsdifferenz größer als die ermittelte, so wird die im elektrostatischen Abscheider angelegte Spannung erhöht. Ist die vorgegebene Spannungsdifferenz kleiner als die ermittelte, so wird die im elektrostatischen Abscheider angelegte Spannung vermindert. Bei diesem Verfahren wird die ermittelte Spannungsdifferenz durch Variation der angelegten Spannung so lange verändert, bis sie sich mit der vorgegebenen Spannungsdifferenz deckt.

In der GB-A- 956783 wird ein Verfahren zur Regelung der Spannung eines elektrostatischen Abscheiders beschrieben, bei dem die Intensität eines jeden Durchschlags während einer bestimmten Zeitperiode gemessen wird. Die einzelnen Meßwerte werden summiert und mit einem vorgebenen Wert verglichen. Die Spannung im elektrostatischen Abscheider wird erhöht, wenn die Summe kleiner ist als der vorgebene Wert. Ergibt sich eine Summe, die größer als der vorgegebene Wert ist, so wird die Spannung im elektrostastischen Abscheider vermindert. Bei diesem Verfahren ist unter der Bezeichnung 'Intensität' die Menge der zwischen den Niederschagselektroden während der einzelnen Durchschläge in einem bestimmten Zeitintervall fließenden elektrischen Ladung zu verstehen.

Die DE-B-1154076 beschreibt eine Einrichtung zur kontaktlos stetigen Spannungsregelung von elektrostatischen Abscheidern in Abhängigkeit von der Zahl der Überschläge, bei der eine Anordnung zum Vergleich eines durch Integration der Überschläge in einem Speicher gebildeten Istwerts mit einem kontinuierlich oder impulsförmig - vorzugsweise auf einen Speicher - aufgegebenen Sollwert vorgesehen ist, die beim Auftreten einer Regelabweichung das Stellglied für die Abscheiderspannung betätigt. Bei diesem Verfahren werden die von den Überschlagssoll- und Überschlagsistwerten abgeleiteten elektrischen Größen derart an die Steuerleitungen von mindestens einem als Vergleichsanordnung vorgesehenen Magnetverstärker gelegt, daß das Ausgangssignal des Magnetverstärkers unmittelbar das Regelabweichungssignal für die kontaktlos stetige Regelung der Abscheiderspannung liefert.

Der Erfindung liegt die Aufgabe zugrunde, ein Verfahren zur Bestimmung der optimalen Anzahl von Durchschlägen pro Zeiteinheit Dsₙ in einem elektrostatischen Abscheider zu schaffen, das relativ schnell durchgeführt werden kann und bei dem eine Anpassung an schwankende Parameter des Abgases, wie beispielsweise Temperatur und Konzentration der Schadstoffe möglich ist.

Die der Erfindung zugrundeliegende Aufgabe wird durch ein Verfahren zur Bestimmung der optimalen Anzahl von Durchschlägen pro Zeiteinheit Dsₙ in einem elektrostatischen Abscheider gelöst, bei dem in einem ersten Schritt eine willkürlich gewählte Anzahl von Durchschlägen pro Zeiteinheit Ds₁ vorgegeben wird und bis zu einem Zeitpunkt t₁ die einzelnen Werte der sich im Betrieb einstellenden Durchschlagsspannung U1_{D} als Funktion der Zeit t bestimmt werden und bei dem die Werte
ermittelt werden, anschließend der Wert
ermittelt wird und bei dem in einem zweiten Schritt eine willkürlich gewählte Anzahl von Durchschlägen pro Zeiteinheit Ds₂ vorgegeben wird und bis zu einem Zeitpunkt t₂ die einzelnen Werte der sich im Betrieb einstellenden Spannung U2 ermittelt werden, wobei die einzelnen Werte der Durchschlagsspannug U2_{D} als Funktion der Zeit t bestimmt werden, und bei dem die Werte
ermittelt werden, anschließend der Wert
ermittelt wird, die Werte Vh₁ und Vh₂ miteinander verglichen werden und anschließend n - 2 weitere Schritte durchgeführt werden, wobei in entsprechender Weise die Werte Vh₃ bis Vhₙ ermittelt werden und für die jeweils unterschiedliche Wahl der Anzahl von Durchschlägen pro Zeiteinheit Ds₃ bis Dsₙ die folgenden Bedingungen gelten:

Unter der optimalen Anzahl von Durchschlägen pro Zeiteinheit Dsₙ ist diejenige Anzahl von Durchschlägen pro Zeiteinheit zu verstehen, bei deren Vorgabe der Wirkungsgrad des elektrostatischen Abscheiders am größten ist. Mit dem vorgeschlagenen Verfahren läßt sich die optimale Anzahl von Durchschlägen pro Zeiteinheit Dsₙ sowohl in einem Naßelektroabscheider als auch in einem Trockenelektroabscheider bestimmen. Unter der sich im Betrieb einstellenden Spannung U1 sind diejenigen Spannungen zu verstehen, die im ersten Schritt des Verfahrens zur Bestimmung der optimalen Anzahl von Durchschlägen pro Zeiteinheit Dsₙ im elektrostatischen Abscheider ermittelt werden. Unter der Durchschlagsspannung U1_{D} sind diejenigen Spannungen im ersten Schritt zu verstehen, bei denen es unmittelbar nach ihrer Einstellung zu einem Spannungsabfall kommt. Dabei sinkt die Spannung in der Regel auf eine Restspannung ab. Die Spannungen U2 und U2_{D} sind in entsprechender Weise auf den zweiten Schritt des Verfahrens zur Bestimmung der optimalen Anzahl von Durchschlägen pro Zeiteinheit Dsₙ bezogen.

Es hat sich überraschenderweise gezeigt, daß sich mit dem erfindungsgemäßen Verfahren die optimale Anzahl von Duchschlägen pro Zeiteinheit Dsₙ relativ schnell bestimmen läßt, wobei Schwankungen im Abgas hinsichtlich Temperatur, Konzentration der Schadstoffe berücksichtigt werden.

Eine bevorzugte Ausgestaltung der Erfindung besteht darin, daß die einzelnen Zeitspannen zwischen den Zeitpunkten tᵢ₋₁ bis tᵢ mit i = 1 bis n 10 bis 300 Sekunden umfassen. Dadurch ist gewährleistet, daß die Schwankungen im Abgas hinsichtlich Temperatur und Konzentration der Schadstoffe in ausreichendem Maße erfaßt und berücksichtigt werden.

Nach einer weiteren bevorzugten Ausgestaltung der Erfindung werden die Werte Vhᵢ als Quotient
ermittelt, wobei gilt:
mit i = 1 bis n.

Mit Ui_{D} sind die Durchschlagsspannungen im i-ten Schritt des Verfahrens zur Bestimmung der optimalen Anzahl von Durchschlägen pro Zeiteinheit Dsₙ zu verstehen. Mit Ui sind die sich im i-ten Schritt einstellenden Spannungen gemeint.

Der Wirkungsgrad eines elektrostatischen Abscheiders ist bei vorgegebener Abscheidefläche der Niederschlagselektroden und bei einem vorgegebenen Durchsatz des Abgases eine Funktion der effektiven Wanderungsgeschwindigkeit der einzelnen Staubpartikel. Diese effektive Wanderungsgeschwindigkeit wiederum ist eine Funktion der mit 2 potenzierten Spannung Ui. Durch das Einbringen des Korrekturfaktors Cᵢ läßt sich die Abhängigkeit des Wirkungsgrades von der mit 2 potenzierten Spannung Ui berücksichtigen.

Die Erfindung wird nachfolgend anhand der Zeichnung (Fig. 1 bis 3) näher erläutert.

Fig. 1 zeigt die Durchschlagsspannung Ui_{D} als Funktion der Zeit t.

Fig. 2 zeigt die sich im Betrieb einstellende Spannung Ui als Funktion der Zeit t.

Fig. 3a, 3b, 3c, 3d zeigen schematisch den Wert Vhᵢ als Funktion der Anzahl von Durchschlägen pro Zeiteinheit Dsᵢ.

In Fig. 1 ist die Durchschlagsspannung Ui_{D} als Funktion der Zeit t mit der schraffierten Fläche (2) unter der Durchschlagsspannungskurve (1) dargestellt. Bei dem i-ten Schritt des Verfahrens zur Bestimmung der optimalen Anzahl von Durchschlägen pro Zeiteinheit Dsₙ entspricht der Flächeninhalt der schraffierten Fläche (2) im Zeitintervall tᵢ₋₁ bis tᵢ dem Wert Fmaxᵢ.

In Fig. 2 ist die sich im Betrieb einstellende Spannung Ui als Funktion der Zeit t mit der Spannungskurve (3) dargestellt. Ferner ist die Durchschlagsspannungskurve (1), die den funktionellen Zusammenhang zwischen der Durchschlagsspannung Ui_{D} und der Zeit t beschreibt, gestrichelt dargestellt. In einem i-ten Schritt des Verfahrens zur Bestimmung der optimalen Anzahl von Durchschlägen pro Zeiteinheit Dsₙ entspricht der Flächeninhalt der schraffierten Fläche (4) unter der Spannungskurve (3) dem Wert Faktᵢ. Bei jedem einzelnen Schritt des Verfahrens zur Bestimmung der optimalen Anzahl von Durchschlägen pro Zeiteinheit Dsₙ wird zunächst die Spannung Ui erhöht, bis sie den Wert der Durchschlagsspannung Ui_{D} erreicht. Dies geschieht, wenn die Spannungskurve (3) die Durchschlagsspannungskurve (1), ausgehend vom Koordinatenursprung in positiver Richtung der Zeitachse (Abszisse), zum ersten Mal tangiert, wie es in Fig. 2 dargestellt ist. Bei einem Durchschlag sinkt die Spannung schlagartig auf eine Restspannung (5) ab.

Nach Entionisierung des Abgases wird die Spannung gemäß der Spannungskurve (3) bis zum nächsten Durchschlag erhöht. Dabei wird in gleicher Weise solange verfahren, bis die vorgegebene Zeitspanne des Schrittes abgelaufen ist. Die einzelnen Werte Ui werden gemessen und die Spannungskurve (3) vollständig erstellt. Die Durchschlagsspannungskurve (1) wird mit Hilfe der einzelnen Werte Ui_{D} erstellt, die ja ebenfalls durch die laufende Messung der Spannung Ui bekannt sind. Dabei ist es vorteilhaft, die gemessenen Werte Ui_{D} entweder durch Geraden miteinander zu verbinden oder eine berechnete Funktion in Form einer Durchschlagsspannungskurve (1) anzugeben, wie dies in den Fig. 1 und 2 dargestellt ist. Nachdem die Flächeninhalte der schraffierten Flächen (2) und (4) berechnet worden sind, kann der Wert Vhᵢ ermittelt werden. In der Praxis wird die Bestimmung der Werte Vhᵢ von einem Rechner durchgeführt. An den einen Schritt des Verfahrens zur Bestimmung der optimalen Anzahl von Durchschlägen pro Zeiteinheit Dsₙ schließt sich unmittelbar der nächste Schritt an. Sind die ersten beiden Schritte durchgeführt worden, so liegen zwei Werte Vhᵢ vor, die miteinander verglichen werden. Die Wahl der Anzahl von Durchschlägen pro Zeiteinheit Ds₃ für den dritten Schritt erfolgt anschließend unter Beachtung der folgenden Bedingungen, die in Fig. 3 verdeutlicht werden:
a) Ist Vh₂ größer als Vh₁ und Ds₁ größer als Ds₂, wie in Fig. 3a dargestellt, so muß Ds₃ kleiner gewählt werden als Ds₂.
b) Ist Vh₂ größer als Vh₁ und Ds₁ kleiner als Ds₂, wie in Fig. 3b dargestellt, so muß Ds₃ größer als Ds₂ gewählt werden.
c) Ist Vh₂ kleiner als Vh₁ und Ds₁ größer als Ds₂, wie in Fig. 3c dargestellt, so muß Ds₃ größer als Ds₂ gewählt werden.
d) Ist Vh₂ kleiner als Vh₁ und Ds₁ kleiner als Ds₂, wie in Fig. 3d dargestellt, so muß Ds₃ kleiner als Ds₂ gewählt werden.

Ist der dritte Schritt des Verfahrens zur Bestimmung der optimalen Anzahl von Durchschlägen pro Zeiteinheit Dsₙ durchgeführt, werden die Werte Vh₃ und Vh₂ in entsprechender Weise miteinander verglichen und die entsprechende Anzahl von Durchschlägen pro Zeiteinheit Ds₄ für den vierten Schritt in entsprechender Weise gewählt und vorgegeben. Im Idealfall sind die Flächeninhalte der schraffierten Flächen (2) und (4) gleich, so daß sich für Vhᵢ ein Wert von 1 ergibt. Die optimale Anzahl von Durchschlägen pro Zeiteinheit Dsₙ ist dann erreicht, wenn sich der Wert Vhᵢ durch weitere Schritte nicht mehr vergrößern läßt und somit der Wert Vhₙ erreicht ist.

## Patentansprüche

1. Verfahren zur Bestimmung der optimalen Anzahl von Durchschlägen pro Zeiteinheit Dsₙ in einem elektrostatischen Abscheider, bei dem in einem ersten Schritt eine willkürlich gewählte Anzahl von Durchschlägen pro Zeiteinheit Ds₁ vorgegeben wird und bis zu einem Zeitpunkt t₁ die einzelnen Werte der sich im Betrieb einstellenden Spannung U1 ermittelt werden, wobei die einzelnen Werte der Durchschlagsspannung U1_{D} als Funktion der Zeit t bestimmt werden und bei dem die Werte ermittelt werden, anschließend der Wert ermittelt wird und bei dem in einem zweiten Schritt eine willkürlich gewählte Anzahl von Durchschlägen pro Zeiteinheit Ds₂ vorgegeben wird und bis zu einem Zeitpunkt t₂ die einzelnen Werte der sich im Betrieb einstellenden Spannung U2 ermittelt werden, wobei die einzelnen Werte der Durchschlagsspannug U2_{D} als Funktion der Zeit t bestimmt werden, und bei dem die Werte ermittelt werden, anschließend der Wert ermittelt wird, die Werte Vh₁ und Vh₂ miteinander verglichen werden und anschließend n - 2 weitere Schritte durchgeführt werden, wobei in entsprechender Weise die Werte Vh₃ bis Vhₙ ermittelt werden und für die jeweils unterschiedliche Wahl der Anzahl von Durchschlägen pro Zeiteinheit Ds₃ bis Dsₙ die folgenden Bedingungen gelten: mit i = 1 bis (n - 2).

2. Verfahren nach Anspruch 1, bei dem die einzelnen Zeitspannen zwischen den Zeitpunkten tᵢ₋₁ bis tᵢ mit i = 1 bis n 10 bis 300 Sekunden umfassen.

3. Verfahren nach Anspruch 1 oder 2, bei dem die Werte Vhᵢ als Quotient ermittelt werden, wobei gilt: mit i = 1 bis n.

## Claims

1. A method for determining the optimum number of discharges per unit of time Dcₙ in an electrostatic precipitator, in which in a first step an arbitrarily selected number of discharges per unit of time Dc₁ is set and the individual values of the voltage U1 which occurs in operation are determined up to a time t₁, the individual values of the discharge voltage U1_{D} being determined as a function of the time t and in which the values are determined, then the value is determined and in which in a second step an arbitrarily selected number of discharges per unit of time Dc₂ is set and the individual values of the voltage U2 which occurs in operation are determined up to a time t₂, the individual values of the discharge voltage U2_{D} being determined as a function of the time t, and in which the values are determined, then the value is determined, the values Vh₁ and Vh₂ are compared and then n - 2 further steps are carried out, with the values Vh₃ to Vhₙ being determined correspondingly and the following conditions applying for the different selection each time of the number of discharges per unit of time Dc₃ to Dcₙ: with i = 1 to (n - 2).

2. A method according to Claim 1, in which the individual periods between the times tᵢ₋₁ to tᵢ with i = 1 to n comprise 10 to 300 seconds.

3. A method according to Claim 1 or 2, in which the values Vhᵢ are determined as quotient with in which with i = 1 to n.

## Revendications

1. Procédé de détermination du nombre optimum de décharges par unité de temps Dsₙ dans un séparateur électrostatique, dans lequel, dans un premier stade, on se donne un nombre choisi arbitrairement de décharges par unité de temps Ds₁, et on détermine jusqu'à un instant t₁ les diverses valeurs de la tension U1 qui s'établit en fonctionnement, les diverses valeurs de tension de décharge U1_{D} étant déterminées en fonction du temps t et les valeurs étant calculées, la valeur étant ensuite calculée et dans lequel, dans un second stade, on se donne un nombre choisi arbitrairement de décharges par unité de temps Ds₂, et jusqu'à un instant t₂ on détermine les diverses valeurs de la tension U2 qui s'établit en fonctionnement, les diverses valeurs de la tension de décharge U2_{D} étant déterminées en fonction du temps t, et dans lequel on calcule les valeurs ensuite on calcule la valeur on compare les valeurs Vh₁ et Vh₂ entre elles, et ensuite on effectue n - 2 autres stades en calculant de la même façon les valeurs Vh₃ à Vhₙ et en ayant pour les choix différents du nombre de décharges par unité de temps Ds₃ à Dsₙ les conditions suivantes avec i = 1 à (n - 2).

2. Procédé suivant la revendication 1, dans lequel les laps de temps entre les instants tᵢ₋₁ à tᵢ avec i = 1 à n sont de 10 à 300 secondes.

3. Procédé suivant la revendication 1 ou 2, dans lequel les valeurs Vhᵢ sont calculées en tant que quotient en ayant : avec i = 1 à n
